# FASCICULE DE BREVET EUROPEEN

(11) **EP 0 401 298 B1**
(45) Date de publication et mention de la délivrance du brevet: **01.06.1994**
(21) Numéro de dépôt: 89903760.0
(22) Date de dépôt: 15.03.1989
(51) Int. Cl.: A47C 1/024, A47C 1/035

(54) **SIEGE DE STYLE TRANSFORMABLE**
VERSTELLBARER STUHL
TRANSFORMABLE PERIOD CHAIR

(30) Priorité: 18.03.1988 FR 8803768
(43) Date de publication de la demande: 12.12.1990
(73) Titulaire: PRIEUR, Michel, 13540 Puyricard (FR); MEILLEROUX, Aline, Le Cros-du-Pont F-13710 Fuveau (FR); MEILLEROUX, Jean-Louis, Le Cros-du-Pont F-13710 Fuveau (FR)
(72) Inventeur: PRIEUR, Michel, 13540 Puyricard (FR); MEILLEROUX, Aline, Le Cros-du-Pont F-13710 Fuveau (FR); MEILLEROUX, Jean-Louis, Le Cros-du-Pont F-13710 Fuveau (FR)
(86) Numéro de dépôt international: FR8900110
(87) Numéro de publication internationale: WO8908416

(56) Documents cités:
- GB-A- 1 442 338
- US-A- 3 101 216
- US-A- 3 588 170
- US-A- 3 907 051
- US-A- 4 691 964

## Description

La présente invention concerne des sièges conçus pour être transformables par leur utilisateur en siège de repos ou en siège de relaxation ou en lit. De nombreux modèles de sièges ou de fauteuils transformables sont déjà connus. Leur actionnement est le plus souvent réalisé par l'utilisateur qui, par ses propres efforts, modifie l'équilibre du siège, ou qui actionne un ou plusieurs leviers.. Ils sont rarement motorisés et cette motorisation est toujours partielle.

Les modèles connus de fauteuils dits de repos ou de détente présentent un repose-pieds qui ne soutient que très partiellement les jambes (US-A-3 588 170 ou US-A-1 442 338). Le brevet US-A-1 442 338 sert de base au préambule de la revendication 1. Les modèles connus de fauteuils dits de relaxation ne peuvent faire disparaître le repose-pieds, du fait de sa nécessaire grande longueur, sans l'aide d'une personne extérieure, ou par l'utilisateur qui doit sortir de son siège, et dans l'obligation de trouver un endroit de rangement pour le coussin de repose-pieds. Quelques rares modèles connus ne présentent pas cet inconvénient, mais leur esthétique, par leur assise trop haute, est très médiocre (US-A 4 691 694, US-A-3 907 051, FR-2 309 178).

La nouveauté de la présente invention réside, d'une part dans la réunion dans un même siège d'avantages que l'on trouve répartis dans différents modèles connus, et réputés incompatibles entre eux, et d'autre part des avantages qui lui sont propres, principalement de pouvoir être qualifié par un public averti de "griffé" ou de "style" et d'offrir en même temps à son utilisateur la possibilité de le transformer en siège de relaxation, ou en fauteuil de repos ou de détente, à son choix, sans efforts de sa part, et sans problème de rangement du repose-pieds, qui est néanmoins fonctionnel et confortable par sa grande longueur. Ce siège est donc caractérisé par une esthétique, une fonctionalité et une simplicité d'utilisation inconnues aujourd'hui l'utilisateur pouvant atteindre n'importe quelle position sans quitter son siège.

Les avantages précités ainsi que d'autres apparaîtront dans la description qui suit en se reportant aux figures.
- la figure 1 montre un exemple de fauteuil selon l'invention.
- les figures 2 et 3 montrent des vues partielles de l'ensemble mécanique.
- les figures 4 et 5 montrent des variantes de l'ensemble mécanique.
- les figures 6, 7 et 8 montrent des emplacements possibles des télécommandes.
- les figures 9, 10, 11, 12 montrent des dipositifs simplifiant la mécanique.
- les figures 13 et 14 montrent des applications de la présente invention.

Le siège représenté en figure 1 est à titre d'exemple un fauteuil, mais on pourrait envisager une bergère ou même un canapé ou tout autre siège selon le style que l'on recherche, ici d'époque classique,mais d'autres époques pourraient être envisagées, ou l'usage que l'on désire en faire, ici un meuble de salon, mais on peut envisager des meubles plus sobres pour l'extérieur, ou adaptés à des fins professionnelles médicales, paramédicales ou autres, ou spécialement adaptés à des personnes handicapées ou agées.

Ce siège est constitué d'un piètement 1, d'un coussin d'assise 2, des accoudoirs 3, d'un dossier 4 et son coussin 5 . Sous le coussin d'assise est dissimulé un ensemble mécanique 6 et un repose-pieds qui ne sont pas visibles. L'esthétique du siège en position "salon", tel qu'il est présenté ici, est alors totalement intacte. En se reportant à la figure 2, le mécanisme est supporté par le piètement 1 ou caisse ou carcasse, selon le style ou la destination du siège. Il se compose d'un chassis fixe 10 supportant un chassis mobile 11 qui porte le coussin d'assise 2, par l'intermédiaire de quatre biellettes 12 et 13. Il faut noter que dans les vues où le mécanisme est représenté de profil, on ne voit que les biellettes situées sur un côté, le mécanisme étant symétrique. Ces biellettes sont particulièrement articulées les unes, 12, par les axes 14 situés sous le niveau du chassis mobile 11, les autres, 13, par les axes 15 situés au-dessus du chassis mobile 11.

Cette disposition propre à l'invention permet d'une manière simple une variation continue de l'inclinaison, nulle au départ, jusqu'à une valeur maximale sans modification importante de la position du centre de gravité de l'utilisateur ce qui est un avantage de confort. Un autre avantage de cette géométrie, est de soulever l'extrémité de l'assise et de permettre le déploiement du repose-pieds. Un autre avantage est de pouvoir par dépassement de l'inclinaison maximale, retrouver une valeur nulle avec un déplacement notable cette fois de l'assise et du centre de gravité de l'utilisateur pour obtenir une position chaise longue ou lit, sans crainte de basculement du siège donc sans la nécessité d'un piètement supplémentaire.

L'inclinaison est obtenue par un actionneur à translation 16, électrique, hydraulique, pneumatique ou mû par toute autre forme d'énergie selon l'utilisation, appuyé en 17 sur le chassis fixe et en 18 sur le chassis mobile. Pour des raisons de sécurité, cet actionneur est autobloquant c'est-à-dire qu'en l'absence de commande, l'actionneur ne peut changer de position.sous l'action d'une force extérieure. Dans l'exemple décrit, l'actionneur a une position centrale, mais on pourrait envisager de le remplacer par deux actionneurs disposés latéralement. Sur le chassis mobile s'articule le support de dossier portant le dossier 4 et son coussin 5 dont l'inclinaison est obtenue par un actionneur 20 semblable à l'actionneur 16 qui peut aussi être remplacé par deux actionneurs latéraux. Le dossier 4 est articulé sur son support en 21 ce qui permet de le transporter plié. Un verrouillage 22 le maintient pendant l'utilisation.

En se reportant à la figure 3 , le chassis mobile 11 supporte le repose-pieds 23 et son coussin 24, qui peuvent être invisibles en se repliant sous l'assise. La traverse de décor 25 est portée par le repose-pieds 23, l'ensemble étant relié au chassis mobile par quatre biellettes 26 et 27 dont la forme particulière permet un débordement latéral du coussin d'assise et de la traverse de décor, parachevant ainsi l'esthétique du siège et dissimulant complètement le repose-pieds et la mécanique en position "salon".

La biellette 26 est articulée en 28 sur le chassis mobile 11, et en 29 sur le repose-pieds 23. Elle est articulée en 30 avec un actionneur 31, semblable à l'actionneur 16, articulé en 32 au chassis mobile. La biellette 27 est articulée en 33 sur le chassis mobile, en dessous de l'articulation 28 et en 34 sur le repose-pieds en dessous et en avant de l'articulation 29 en position repliée. Cette géométrie particulière où les biellettes se croisent a l'avantage de permettre un développement du repose-pieds dans un passage de hauteur plus faible qu'avec une simple articulation qui de surcroît aurait été visible.

La figure 4 montre une variante de l'invention lorsque l'on veut aider l' utilisateur à se relever ou à s'asseoir. Un chassis 40 supportant le coussin d'assise 2 et le support de dossier 19 est supporté par le chassis mobile 11 par l'intermédiaire de quatre biellettes 41 et 42. La biellette 41 est articulée en 43 sur le chassis 40, et en 44 sur le chassis mobile 11. La biellette 42 est articulée en 45 sur le chassis 40, et en 46 sur le chassis mobile 11. Par sa disposition particulière, le chassis 40 se trouve soulevé dès que le dossier est complètement relevé alors que l'actionneur 20 continue à se déployer.

La figure 5 montre une variante du repose-pieds qui en deux parties 34 et 35 permet son déploiement dans une hauteur encore plus faible grâce à une came 36 solidaire de la biellette motrice 26 et de deux biellettes 37 munies de deux galets 38 et 39 qui roulent sur la came 36.

Les actionneurs sont commandés par des boutons 47 et 48 en nombre suffisant , dissimulés pour sauvegarder l'esthétique dans le ou les accoudoirs, ce qui est un avantage par rapport aux commandes "à bout de fil" que l'on connaît (US-A 4 691 964) qui peuvent tomber hors d'atteinte de l'utilisateur assis dans le siège, disparaître entre les coussins quand l'utilisateur n'est pas lui-même assis dessus. Ces commandes ne sont pas sur l'accoudoir (US-A 3 907 051), ce que l'on connaît, mais dessous sur la face 59, ou derrière sur la face 60, ainsi que le montrent les figures 6 et 7.

La figure 8 montre une version préférée de l'invention où les boutons sont situés sur la face supérieure 61, dissimulés sous la garniture de l'accoudoir qui peut se soulever en totalité, ou partiellement, ce qui offre les avantages d'une esthétique intacte et l'impossibilité de manoeuvres indésirables par appui involontaire du bras de l'utilisateur. A titre d'exemple la garniture de l'accoudoir pivote sur un de ses côtés offrant la possibilité d'une petite tablette 49 pouvant recevoir rafraichissements, cendrier, petit écritoire, ou tout autres accessoires ; les télécommandes peuvent aussi être réparties dans les deux accoudoirs et on peut y ajouter d'autres télécommandes : chaine HI FI, télévision,etc... ou d'autres accessoires : allume-cigare etc...

La figure 9 se rapporte à une mécanique simplifiée, variante de la présente invention, où deux actionneurs seulement sont nécéssaires, l'actionneur de l' assise étant supprimé, le mouvement de celle-ci étant lié séquentiellement à celui du repose-pieds. Cette disposition a l'avantage de déployer le repose-pieds quand la hauteur de son passage est maximum, donc sans risques de heurter le sol. Dans ce but le mouvement du chassis mobile est précontraint par les ressorts 50. Lorsque l'actionneur du repose-pieds 31 , articulé sur le chassis fixe 10 en 51 se développe, le chassis mobile 11 s'incline jusqu'à une position définie par la butée 52 sans que le repose-pieds ne bouge, puis ce dernier se développe à son tour jusqu'à l'inclinaison souhaitée. On notera que les biellette 26 et 27 sont également plus simples ,et que la butée 52 peut être placée pour bloquer le chassis 11 ou la biellette 12 ou la biellette 13 cas montré ici à titre d'exemple.

La figure 10 montre une vue partielle de l'ensemble mécanique simplifié dans le cas où l'on veut une position chaise longue. Dans le but de sinplification, les biellettes 26 et 27 sont droites. Un petit actionneur 53 appuie une biellette de blocage 54 contre la biellette motrice 26. Le blocage ne peut se faire que lorsque le repose-pieds est aligné avec l'assise ; dans ce cas et simultanément le mouvement de l'actionneur 31 est inversé et le mouvement se poursuit jusqu'à l'inclinaison souhaitée.

La figure 11 montre une variante du système de blocage de la biellette 26 où un pène 64 mu par un actionneur peut sortir du chassis mobile 11 pour venir dans la gâche 65 dès que la biellette 26 est en position pour que l'ensemble soit en position chaise longue.

La figure 12 montre un autre mécanisme pour obtenir la position chaise longue cette fois sans retour arrière. Une butée mobile 66 actionnée par la biellette 26 du repose-pieds par l'intermédiaire d'une biellette supplémentaire 67 laisse échapper la butée 52. Le mouvement de l'assise se poursuit alors vers l'avant, et la forme particulière de la butée 66 maintient l'ensemble en position chaise longue.

La figure 13 montre un fauteuil contemporain selon l'invention, auquel on a ajouté un mouvement de rotation selon un axe vertical entre l'assise 62 et le piètement 63 par l'intermédiaire d'un actionneur 55.

La figure 14 montre un fauteuil transformable selon l'invention pour personnes handicapées. Il est muni de deux moteurs 56 situés sur les pieds arrières qui permettent de se déplacer, ainsi que de deux accoudoirs articulés en 57 et 58 sur chacun des pieds d'accoudoir au niveau du chassis fixe, ce qui permet de les escamoter en position lit.

L'invention trouve son application dans la réalisation de :
- mobiliers de style de grand confort transformables en fauteuils de relaxation ou en lit,
- mobilier professionnel de grand confort,
- mobilier spécialisé pour personnes agées ou handicapées,
- mobilier pour esthéticiennes, kinésithérapeutes et autres professions médicales ou paramédicales.

## Revendications

1. Siège de style ou contemporain transformable constitué d'un piètement ou caisse ou carcasse, d'un coussin d'assise (2), d'accoudoirs (3), d'un dossier (4) et de son coussin (5), ce siège de style étant un siège transformable en siège de repos ou de relaxation grâce à un ensemble mécanique particulier dissimulé sous le coussin d'assise (2) composé d'un chassis fixe (10), d'un chassis mobile (11), d'un repose-pieds (23) dissimulé sous le coussin d'assise (2), les différents mouvements d'inclinaison de l'assise (2), du dossier (4) et du repose-pieds (23) comportant un coussin (24) sont réalisés par trois actionneurs (16, 20, 31) ou alternativement par deux actionneurs (20, 31), un ressort (50) et une butée (52) limitant le mouvement du chassis mobile, caractérisé es ce que lesdits actionneurs (16, 20, 31) étant commandés par les boutons (47,48) situés sur la face supérieure (61) de l'accoudoir (3), dissimulés par la garniture, celle-ci pivotant pour former une tablette (49), ou sur la face horizontale inférieure (59) sous le bras de l'accoudoir (3), ou sur la face verticale a rrière (60) du pieds avant d'un ou des accoudoirs (3), lesdits chassis fixe (10) et mobile (11) étant reliés par l'intermédiaire des biellettes (12,13) dont les articulations (14) des biellettes (12) sont situées sous le niveau du chassis mobile (11) et dont les articulations (15) des biellettes (13) sont situées au-dessus du niveau du chassis mobile (11).

2. Siège de style transformable selon la revendication 1, caractérisé en ce qu'il comporte un actionneur imprimant un mouvement de rotation entre le pied (63) et l'assise (62).

3. Siège selon la revendication 1 particulièrement adapté à des applications médicales ou paramédicales, caractérisé en ce qu'il comporte des actionneurs (56) situés sur chacun des deux pieds arrière, et des accoudoirs articulés en (57) et (58) sur chacun des pieds d'accoudoir, au niveau du chassis fixe (10).

4. Siège selon la revendication 1 transformable en chaise longue caractérisé en ce que le mécanisme est muni d'une biellette de blocage (54) ou d'un verrou (64) mus par un actionneur (53), ou muni d'une butée mobile (66) entrainée par la biellette (26), laissant échapper la butée (52).

5. Siège selon la revendication 1 pour personnes à mobilité réduite, qui s'élève lorsque l'actionneur (20) a complètement redressé le dossier, caractérisé par un chassis supplémentaire (40) relié au chassis mobile (11) par quatre biellettes (41,42) reliées à l'actionneur (20).

6. Siège selon la revendication 1 caractérisé par un repose-pieds en deux parties (34,35) dont le mouvement relatif de la seconde partie (35) est commandé par une biellette (37) dont les galets (38,39) roulent sur une came (36) solidaire de la biellette motrice (26).

## Claims

1. A convertible seat in a contemporary or in another period style comprising a base or bodywork or frame support, a seat cushion (2), armrests (3), a backrest (4) with its cushion (5), this style can be transformed into a rest seat or a relax seat thanks to a particular mechanical unit concealed under the seat cushion (2) including a fixed frame (10), a movable frame (11), a legrest (23) concealed under the seat cushion (2), the different movements to recline the seat (2), the backrest (4) and the legrest (23) including its cushion (24) beeing realized by three actuators (16, 20, 31) or alternately by two of them (20, 31) with a spring (50) and with a stop (52) limiting the movement of the movable frame (11), this said convertible seat characterized by the fact that the actuators (16, 20, 31) are controlled by the switches (44,48) put on the horizontal upper side (61) of the armrest (3) and hidden by the trimming which can turn round to make a flap (49), or put on the horizontal lower side (59) under the armrest (3) or put on the vertical back side of one or of the two front legs of the armrest (3),and by the fact that the said fixed frame (10) and movable frame (11) are linked with little connecting rod (12, 13), the attachments (14) of which (12) are placed under the level of the movable frame (11) and the other attachments (15) of which (13) are placed above the level of the movable frame (11).

2. According to claim 1, a convertible seat characterized by an actuator making a rotary motion between the base (65) and the seat (62).

3. According to claim 1, a seat which is particularly designed for medical or paramedical purposes and characterized by two actuators (56) put on each back legs and by armrests articulated in (57) and (58) on each legs of the armrest at the level of the fixed frame (10).

4. According to claim 1, a seat which converts into a deckchair and which is characterized by a mechanical unit including a jaming little connecting rod (54) or a bolt (64) powered by an actuator (53) or including a movable stop powered by the little connecting rod (26) in which the stop (52) can escape.

5. According to claim 1, a seat which is designed for disabled people and which raises when the actuator (20) has completely got the backrest right, characterized by a supplementary frame (40) connected to the movable frame (11) by four little connecting rods joined to the actuator (20).

6. According to claim 1, a seat which is characterized by a two parts footrest (34, (34, 35) in which the relative movement of the second part (35) is controlled by a little connecting rod (37), the rollers of which (38, 39) are rolling along a cam firmly attached to the powered little connecting rod (26).

## Patentansprüche

1. Stilsessel oder heutigen umwandelbaren Sessel, der aus Füssen oder einem Kasten oder einem Gerüst, einem Sitzkissen (2), Armstützen (3), einer Rückenlehne (4) mit seinem Kissen (5) besteht. Dieser Stilsessel ist ein in eine Liege umwandelbarer Sessel, dieses ist durch einen unter dem Sitzkissen (2) verstickten bestimmten mechanischen System ausgeführt. Dieser Stilsessel besteht aus einem unbeweglichen Rahmen (10), einem beweglichen Rahmen (11), einem unter dem Sitzkissen (2) Versteckten Fußstütze (23). Die verschiedenen Schrägheits bewegungen des Sitzstückes (2), der Rückenlehne (4) und der Fußstütze (23), die mit einem Kissen ausgerüstet sind, sind durch drei Antriebgeräte (16, 20, 23) oder abwechselnd durch zwei Antriebgeräte (20, 31) angetrieben, Eine Feder (50) und ein Anschlag (52) begrenzen die bewegung des beweglichen Rahmens . Es ist zu betonen, daß die Antriebgeräte (16, 20, 31) durch Knöpfe angetrieben sind, die sich unter der oberen Seite der Armstütze (3) befinden. Diese Knöpfe sind unter dem Besatz versteckt, dieser Besatz dreht sich, um eine Tafel (49) zu bilden, oder sind auf der unteren horizontalen Seite (59) unter der Armstütze versteckt oder noch auf der hinteren vertikalen Seite (60) des vorderen Fußes einer oder der Armstützen (3); der unbewegliche (10) und der bewegliche (11) Rahmen sind mit Nebenpleuelstangen (12, 13) verbunden deren Gelinke (14) der Nebenpleuelstangen sich unter dem Stand des beweglichen Rahmens (11) befinden.

2. Nach dem Anspruch 1 umwandelbarer Stilsessel, ist dadurch gekennzeichnet, daß er ein Antriebgerät besitzt, des eine Drehbewegung zwischen dem fuß (63) und dem Sitzstück (62) antreibt.

3. Sessel nach dem Anspruch 1, der besonders für Arztberufliehe oder Heilhilfsberufliehe Anwendungen bestimmt ist. Ist dadurch gekennzeichnet, daß er Antreibgeräte (56) besitzt, die sich auf fedem der hinteren Füße befinden. Er besitzt auch Armstützen, die auf Punkt (57) und Punkt (58) auf jedem Fuß der Armstütze, in Höhe des unbeweglichen Rahmen beweglich sind.

4. Nach den Anspruch 1 in eine Liegestuhl umwandelbarer Sessel, ist dadurch gekennzeichnet, daß der Mechanismus eine Feststellnebenpleuelstange oder eine Sperrlinke (64) bestizt, die durch ein Antriebgerät (53) angetrieben sind oder mit einem beweglichen Anschlag (66) ausgerüstet ist welchen durch die Nebenpleuelstange (26) angetrieben ist und den Anschlag (52) hervorragen ließ.

5. Sessel nach dem Anspruch 1, bestimmt für Personen, die sich kaum bewegen können. Erhebt sich wenn das Antriebgerät (20) die Rücklehne völlig aufgerichtet hat. Besitzt einen zusätzlichen Rahmen (40) der durch vier Nebenpleuelstangen (41,42) mit dem beweglichen Rahmen (11) verbunden ist. Diese Nebenpleuelstangen sind mit dem Antriebgerät (20) verbunden.

6. Sessel nach dem Anspruch 1,,besitzt eine aus zwei Teilen (34,35) bestehende Fußstütze, die Bewegung des zweiten Teils (35) ist durch eine Nebenpleuelstange (37) angetrieben, deren Rollen (38,39) auf einen mit der Triebnebenpleuelstange (26) verbundenen Nocken rollen.
